# EUROPÄISCHE PATENTSCHRIFT

(11) **EP 0 266 562 B1**
(45) Veröffentlichungstag und Bekanntmachung des Hinweises auf die Patenterteilung: **14.04.1993**
(21) Anmeldenummer: 87114435.8
(22) Anmeldetag: 02.10.1987
(51) Int. Cl.: B65B 53/02

(54) **Vorrichtung zum Schrumpfen von Verpackungsfolien**
Apparatus for shrinking wrapping foils
Dispositif pour rétrécir des gaines d'emballage

(30) Priorität: 03.10.1986 DE 3633680
(43) Veröffentlichungstag der Anmeldung: 11.05.1988
(73) Patentinhaber: Dentz Verpackungsmaschinen GmbH, D-71334 Waiblingen (DE)
(72) Erfinder: Dentz, Hans, D-71332 Waiblingen (DE)
(74) Vertreter: Patentanwälte Ruff, Beier, Schöndorf und Mütschele

(56) Entgegenhaltungen:
- EP-A- 133 462
- FR-A- 2 158 936
- FR-A- 2 565 553
- US-A- 3 801 268

## Beschreibung

Die Erfindung betrifft eine Vorrichtung zum Schrumpfen von Verpackungsfolien nach dem Oberbegriff des Patentanspruches 1. Eine derartige Vorrichtung ist bekannt aus der FR-A-2158936.

Zum Schrumpfen von Verpackungsfolien, insbesondere auf Großverpackungen, wie Güterstapeln, die auf normierten Paletten, wie Holzpaletten angeordnet sind, ist es nach der EP-A-133 462 bekannt, einen horizontal liegenden Rahmen mit über den Rahmenumfang verteilten, in die Rahmenöffnung gerichteten Schrumpfheizern vorzusehen und diesen Rahmen so in Höhenrichtung über die mit der Verpackungsfolie bedeckte Verpackungsgut-Einheit zu bewegen, daß sich letztere in der Rahmenöffnung befindet. Die Verpackungsfolie kann eine sack- bzw. haubenförmige Folie sein, die mit ihrer Haubenöffnung nach unten über die Verpackungsgut-Einheit gestülpt wird, bis ihr Haubenboden an der Oberseite und ihr Haubenrand bis unter die Unterseite der Verpackungsgut-Einheit reichend liegt, sie kann aber auch eine beispielsweise bereits gestreckt und damit elastisch straff um die Verpackungsgut-Einheit gewickelte Folienbahn oder eine ähnliche schrumpffähige Umhüllung sein. In jedem Fall schrumpft diese bekannte Vorrichtung die Verpackungsfolie über den gesamten horizontalen Umfang der Verpackungsgut-Einheit gleichzeitig. Dies kann bei manchen Arten von Verpackungsfolien und Verpackungsgut-Einheiten dazu führen, daß die über den gesamten Umfang der Verpackungsgut-Einheit von den Schrumpfheizern aufsteigende Wärme bereits am Anfang des Schrumpfvorganges zu einem so starken Schrumpfen der Folie oberhalb der Unterseite der Verpackungsgut-Einheit führt, daß der für das geschrumpfte Untergreifen der Unterseite der Verpackungsgut-Einheit bestimmte Rand der Verpackungsfolie vor dem ordnungsgemäßen Unterschrumpfen über die Unterseite der Verpackungsgut-Einheit hochgezogen wird und dadurch beispielsweise mondartige Öffnungen der Verpackung im Bereich der Unterkante der Verpackungsgut-Einheit bildet.

Es ist auch bekannt, die umhüllende Verpackungsfolie nur auf einem Teil ihres Umfanges, jedoch über die gesamte Höhe der Verpackungsgut-Einheit durchgehend mit einer Schrumpfheizer-Säule zu beheizen, jedoch kann hier ebenfalls die Gefahr bestehen, daß die oberhalb der Unterseite der Verpackungsgut-Einheit relativ schnell schrumpfenden Bereiche der Verpackungsfolie den unteren Rand vor Erreichen einer ordnungsgemäßen Unterschrumpf-Lage über die Unterseite der Verpackungsgut-Einheit hochziehen.

Schließlich ist es durch die FR-A-25 65 553 auch bekannt, eine rein schlauchförmige, radial nicht umzulegende Verpackungsfolie von unten nach oben in übereinananderliegenden Ringzonen zu schrumpfen, wobei in jeder Ringzone in Umfangsrichtung nach und nach fortlaufend geschrumpft und dann in Höhenrichtung zur nächsten Ringzone weitergefahren wird. Die besonderen Probleme im Zusammenhang mit einer Unterschrumpfung sind hier nicht gegeben.

Der Erfindung liegt die Aufgabe zugrunde, eine Vorrichtung der genannten Art zu schaffen, welche bei einfachem Aufbau eine derart gezielte Wärmebeaufschlagung gewährleistet, daß zunächst der untere Rand der Verpackungsfolie mit Sicherheit unter die Verpackungsgut-Einheit eingeschrumpft wird, ohne nach oben gezogen werden zu können.

Diese Aufgabe wird bei einer Vorrichtung der eingangs beschriebenen Art gemäß der Erfindung durch die Weiterbildung nach dem kennzeichnenden Teil des Patentanspruches 1 gelöst. Das durch die Nenngröße des Schrumpfheizers bestimmte Schrumpffeld reicht sowohl mit seiner Erstreckung in Umfangsrichtung der Verpackungsgut-Einheit nur über einen Teil dieses Umfanges als auch mit seiner Höhenerstreckung nur über einen, vorzugsweise demgegenüber größeren Bruchteil der Höhe der Verpackungsgut-Einheit, so daß am Anfang des Schrumpfvorganges zunächst nur ein Teil des unteren Randes der Verpackungsfolie in Unterschrumpflage gebracht und dann der restliche Teil nach und nach ebenfalls in Unterschrumpflage überführt wird.

Je nach Form der Verpackungsgut-Einheit und nach Eigenschaften, insbesondere Schrumpfeigenschaften der Verpackungsfolie ist es auch denkbar, den ersten Schrumpfvorgang des unteren Randes der Verpackungsfolie gleichzeitig entlang annähernd mindestens einer Seite, annähernd zweier einander gegenüber oder im Winkel aneinanderschließender Seiten oder aber annähernd entlang dreier im Winkel aneinanderschließender Seiten der Verpackungsgut-Einheit vorzunehmen, so daß dann ggf. der noch nicht erfaßte Umfangsteil des unteren Randes der Verpackungsfolie kleiner als die Hälfte des Gesamtumfanges ist. Eine besonders vorteilhafte Ausbildung der Vorrichtung ergibt sich jedoch durch die Ausbildung nach Patentanspruch 2, wobei ein Schrumpffeld etwa in der Größenordnung von 20 cm in Umfangsrichtung und/oder 20 cm in Höhenrichtung besonders zweckmäßig ist. Bezogen auf den Nennumfang der größten, mit der Vorrichtung zu bearbeitenden Verpackungsgut-Einheit beträgt die Umfangserstreckung des jeweiligen Schrumpffeldes zweckmäßig höchstens ein Zehntel, insbesondere weniger als ein Zwanzigstel, vorzugsweise höchstens etwa ein Dreißigstel dieses Nennumfanges, während die Höhe des Schrumpffeldes in Bezug auf die zugehörige Nennhöhe der Vorrichtung etwa in der Größenordnung zwischen einem Fünftel und einem Fünfzehntel, insbesondere in der Größenordnung von etwa einem Zehntel liegen kann. In jedem Fall ist die Höhe des Schrumpffeldes zweckmäßig kleiner als die Hälfte der Höhe der Verpackungsgut-Einheit.

Es wird eine besonders sorgfältige Schrumpfung des unteren und oberen Randes der Verpackungsfolie erreicht, weil zuerst in einer horizontalen Ringbahn im wesentlichen ausschließlich der untere Rand der Verpackungsfolie untergeschrumpft wird, wonach wendelförmig ansteigend die Umfangsflächen der Verpackungsgut-Einheit flächengeschrumpft werden und schließlich wird wiederum in einer geschlossenen oberen ringförmigen Endbahn der oberste Teil der Verpackungsfolie als sogenannter Ober- oder Deckschrumpf geschrumpft.

Da auch bei der erfindungsgemäßen Ausbildung vom Schrumpfheizer Wärme nach oben aufsteigt und dadurch die jeweils oberhalb des Schrumpffeldes liegenden Bereiche der Verpackungsfolie zwar vorgewärmt, jedoch wegen der horizontalen Relativbewegung des in Bezug auf die Höhe der Verpackungsfolie kleineren Schrumpffeldes noch nicht geschrumpft werden, kann mit zunehmender Höhenlage des Schrumpffeldes die Geschwindigkeit von dessen Lageveränderung in Umfangsrichtung und/oder der Steigungswinkel seiner Wendelbahn erhöht werden, wobei es auch denkbar ist, durch geringe Abstandsvergrößerung des berührungsfrei gegenüber der Verpackungsfolie geführten Schrumpfheizers die Feldgröße des Schrumpffeldes mit zunehmender Höhenlage zu vergrößern.

Sowohl bei elektrisch betriebener als auch bei gasbrennerbetriebener und auch bei heißluftbetriebener Ausbildung des Schrumpfheizers ist es denkbar, das jeweilige Schrumpffeld durch einen einzigen, aber auch durch zwei oder mehr gesonderte, auf ein gemeinsames Schrumpffeld gerichtete Heizköpfe zu bestimmen, die beispielsweise jeweils ein von der Kreisform abweichendes, insbesondere in Höhenrichtung länglich begrenztes, beispielsweise flachovales Heizfeld bestimmen und unmittelbar nebeneinanderliegend so ausgerichtet sind, daß sie ein demgegenüber etwa doppelt so großes Schrumpffeld bestimmen.

Die Hubeinrichtung kann so ausgebildet sein, daß die Vorrichtung auch jederzeit zu einer Verpackungs-Vorrichtung für Folien-Wickelverpackungen an Verpackungsgut-Einheiten,wie palettierten, auf einer Stellfläche zu positionierenden Güterstapeln umgerüstet werden kann. In diesem Fall kann zusätzlich zum Schrumpfheizer oder gegen diesen auswechselbar an der Hubeinrichtung eine Abgabeeinrichtung für die Folienbahn angebracht werden, wobei diese Abgabeeinrichtung einer von zwei gegeneinander mit einem Antrieb um die Wickelachse drehbaren Vorrichtungs-Einheiten zugeordnet ist und für die Folienbahn eine an der Abgabeeinrichtung angeordnete Straffeinrichtung mit einem die Folienabgabe gebremst freigebenden Verzögerungsglied vorgesehen sein kann, so daß die beispielsweise von einer Speicherrolle ablaufende Folienbahn unter ständiger Längenstreckung aufgewickelt wird. Dadurch können mit ein und derselben Vorrichtung sehr unterschiedliche Verpackungen hergestellt werden, insbesondere wenn der Umrüstsatz für Folien-Wickelverpackungen mit der Straffeinrichtung eine in sich geschlossene, als Ganzes zu montierende Baugruppe bildet.

Der Wirkungsgrad und damit die Arbeitsgeschwindigkeit der Vorrichtung können noch wesentlich dadurch gesteigert, werden, daß der Abstand des Schrumpfheizers von der vertikalen Mittelachse der Verpackungsgut-Einheit nicht feststehend, sondern so veränderbar ist, daß dieser Abstand an unterschiedliche Umfangsweiten von Verpackungsgut-Einheiten sowie ggf. an deren von der Zylinderform abweichende unregelmäßige Umfangsform angepaßt werden kann. Wird der Abstand des Schrumpfheizers unabhängig von dieser Umfangsform über den gesamten Umfang der Verpackungsgut-Einheit konstant gehalten, so ergibt sich auch eine über den Umfang der Verpackungsgut-Einheit konstante Feldgröße des Schrumpffeldes.

Durch die Höhe der Verpackungsgut-Einheiten abtastende Ausbildung der Steuereinrichtung kann die Vorrichtung unabhängig von der Höhe der Verpackungsgut-Einheit automatisch arbeitet eingesetzt werden.

Diese und weitere Merkmale von bevorzugten Weiterbildungen der Erfindung gehen auch aus der Beschreibung und den Zeichnungen hervor. Ein Ausführungsbeispiel der Erfindung ist in den Zeichnungen dargestellt und wird im folgenden näher erläutert. In den Zeichnungen zeigen:
- Fig. 1: eine erfindungsgemäße Vorrichtung in perspektivischer Darstellung,
- Fig. 2: die Vorrichtung gemäß Fig. 1 in Vorderansicht.

Wie die Fig. 1 und 2 zeigen, weist eine erfindungsgemäße Vorrichtung 1 zum Schrumpfen von Verpackungsfolien 2 an Verpackungsgut-Einheiten 3, die im dargestellten Ausführungsbeispiel aus auf jeweils eine Palette 5 gestapeltem Verpackungsgut 4 besteht, einen einzigen Schrumpfheizer 6 mit einem oder zwei nebeneinanderliegenden Heizköpfen 7 und eine durch den Gebäuderaum-Boden oder bevorzugt im dargestellten Ausführungsbeispiel durch einen Drehtisch 9 gebildete Aufnahme-Konsole 8 auf. Der plattenförmig flache und daher nur geringfügig über den Gebäuderaum-Boden vorstehende kreisrunde Drehtisch 9 ist mit einem Antrieb um seine vertikale Mittelachse 10 drehbar, wobei die Verpackungsgut-Einheit 3 zweckmäßig so auf dem Drehtisch 9 angeordnet wird, daß ihre vertikale Mittelachse mit der Mittelachse 10 zusammenfällt. Etwa auf der dem Schrumpfheizer 6 gegenüberliegenden Seite führt zu der Oberseite der Aufnahme-Konsole 8 eine vom Bodenniveau flach ansteigende Rampenplatte, damit das Verpackungsgut 3 beispielsweise mit einem Hubwagen leicht auf den Drehtisch 9 gefahren werden kann. Im Zentrum des Drehtisches 9 ist ein gegenüber der Grundfläche des Verpackungsgutes 3 bzw. der Palette 5 wesentlich kleinerer, beispielsweise plattenförmiger Standsockel 11 angeordnet, der so groß ist, daß einerseits das Verpackungsgut 3 einen sicheren Stand hat und andererseits seine Unterseite im Randbereich mit Abstand oberhalb der Oberseite des Drehtisches 9 über den gesamten Umfang frei liegt.

Der Schrumpfheizer 6 weist eine vertikale, gegenüber dem höchsten zu verarbeitenden Verpackungsgut 3 höhere Säule 12 auf, die mit einer Hubeinrichtung, beispielsweise einer vertikalen Gewindespindel, einem Seil- oder Kettentrieb oder dgl. für einen Höhenschlitten 14 versehen ist, der an der der Mittelachse 10 zugekehrten Seite in einer beispielsweise durch einen vertikalen Schlitz gebildeten Schlittenführung der Säule 12 verfahrbar ist. An dem Höhenschlitten 14 ist der Heizkopf 7 zweckmäßig über ein kugelgelenkartiges Gelenk so angebracht, daß er um zwei im rechten Winkel einander schneidende, hinter seiner Vorderseite bzw, im Übergangsbereich in den Schlitten 14 liegende Schwenkachsen hinsichtlich seiner in der Mittelstellung horizontal gegen das Verpackungsgut 3 gerichteten Mittelachse nach oben und unten sowie nach beiden Seiten seitlich verschwenkt und in der jeweils eingestellten Lage festgesetzt werden kann, so daß es möglich ist, die Anstellwinkel des Heizkopfes 7 gegenüber den Außenflächen der Verpackungsgut-Einheit 3 an die jeweiligen Erfordernisse anzupassen. Der Heizkopf 7 kann leicht lösbar bzw. gegen eine Umrüst-Vorrichtung auswechselbar am Höhenschlitten 14 angebracht sein oder aber statt dessen bzw. zusätzlich hierzu kann der Höhenschlitten 14 einschließlich des Heizkopfes 7 leicht abnehmbar bzw. gegen den Schlitten der genannten Umrüst-Vorrichtung auswechselbar an der Schlittenführung der Säule 12 angebracht sein.

Der Abstand des Heizkopfes 7 von der Mittelachse 10 ist veränderbar, wobei es denkbar ist, den Heizkopf 7 gegenüber dem Höhenschlitten 14 quer zu Mittelachse 10 verstellbar und festsetzbar zu lagern oder ggf. gegen die Mittelachse 10 mit einer Andrückeinrichtung, wie einer Feder zu belasten und mit einer Kopiereinrichtung auf konstantem Abstand gegenüber der Verpackungsgut-Einheit 3 zu halten. Wie Fig. 1 zeigt, ist jedoch der gesamte Schrumpfheizer 6 bzw. die Säule 12 quer zur Mittelachse 10 verstellbar. Zu diesem Zweck ist das untere Ende der Säule 12 auf einem Querschlitten 15 angeordnet, der in einer auf dem Boden stehenden Schlittenführung 16 der Vorrichtung 1 rechtwinklig zur Mittelachse 10 verschiebbar und ggf. festsetzbar gelagert ist. Es ist auch denkbar, das untere Ende der Säule 12 in einer Steckhalterung anzuordnen und etwa radial zur Mittelachse 10 mehrere solcher Steckhalterungen hintereinander vorzusehen, so daß der Radialabstand des Schrumpfheizers 6 von der Mittelachse 10 durch Umsetzen der Säule 12 stufenweise und nicht, wie dargestellt, stufenlos verändert werden kann. Durch die Ausbildung gemäß Fig. 1 ist es auch möglich, den Radialsbstand des Schrumpfheizers 6 von der Mittelachse 10 mit einer Kopiereinrichtung 17 simultan mit dem Drehen des Drehtisches 9 so zu verändern, daß der Heizkopf 7 stets gleichen Abstand vom Außenumfang der Verpackungsgut-Einheit 3 hat. Die Kopiereinrichtung 17 kann beispielsweise einen von der Säule 12 oder vom Höhenschlitten 14 in Richtung zur Mittelachse 10 bzw. zur Verpackungsgut-Einheit 3 abstehenden Kopierarm 18 aufweisen, der mit einem Läufer, insbesondere einem abwälzenden Laufglied, wie einer Rolle am Außenumfang der Verpackungsgut-Einheit etwa in derjenigen Axialebene der Mittelachse 10 läuft, die durch die Mittelachse des Heizkopfes 7 geht. In diesem Fall wird der Schlitten 15 mit der genannten Andrückeinrichtung federnd in Richtung zur Mittelachse 10 belastet.

Zur berührungsfreien Abtastung insbesondere der oberen und/oder der unteren Begrenzung der Verpackungsgut-Einheit 3 ist eine optische Abtasteinrichtung 19 in Form beispielsweise einer am Höhenschlitten 14 angeordneten Fotozelle vorgesehen, die mit einer Bedienungs- und Programm-Steuereinrichtung 20 für die Vorrichtung 1 in noch zu beschreibender Weise zusammenwirkt.

Je nach Form der Heizöffnung des Schrumpfheizers 6 bzw. des Heizkopfes 7 und je nach dessen gewählten Anstellwinkeln sowie auch nach dessen Leistungseinstellung und Abstand von der Verpackungsfolie 2 ergibt sich eine bestimmt Form und Größe des vom Heizkopf 7 gleichzeitig so beaufschlagten Feldes, daß der innerhalb der Außenbegrenzung dieses Feldes liegende Abschnitt der Verpackungsfolie 2 ausreichend erhitzt wird, um seine Schrumpftemperatur zu erreichen, also bestimmungsgemäß zu schrumpfen. Dieses Schrumpffeld 21 kann zwar auch kleiner als die Heizöffnung des Heizkopfes 7 sein, ist aber meist, wie in Fig. 2 strichpunktiert angedeutet größer und hat bei zentrisch symmetrischer Ausbildung der Heizöffnung des Heizkopfes 7 infolge der aufsteigenden Wärme nach oben gegenüber der Mittelachse der Heizöffnung eine größere Ausdehnung als nach der Seite und nach unten, so daß sich beispielsweise eine etwa eiförmig nach oben verjüngte Begrenzung des Schrumpffeldes 21 gemäß Fig. 2 ergeben kann.

Die auf den Antrieb des Drehtisches 9 sowie auf die Hubeinrichtung 13 wirkende Steuereinrichtung 20 ist so programmiert, daß das Schrumpffeld 21 zu Beginn des Schrumpfvorganges bis unter die Unterseite 29 der Verpackungsgut-Einheit 3 reicht, wobei beispielsweise die Mittelachse der Heizöffnung in einer horizontalen Ebene 26 liegen kann, die etwa in Höhe dieser Unterseite 29 oder nur geringfügig darüber liegt. In dieser Höhenlage führt der Drehtisch 9 mindestens annähernd eine volle Umdrehung aus, wodurch die Verpackungsfolie 2 hauptsächlich nur im Bereich des über die Unterseite 29 der Verpackungsgut-Einheit 3 zunächst noch nach unten hängenden Randes 28 so geschrumpft wird, daß dieser Rand 28 unter der Schrumpfspannung horizontal einwärts schlägt und sich an die Unterseite 29 der Verpackungsgut-Einheit 3 anlegt. Ununterbrochen an dieses untere, ringförmige Ende 23 der gesamten, über den Umfang und die Höhe der Verpackungsgut-Einheit 3 gefahrenen Schrumpfbahn 22 anschließend wird das Schrumpffeld 21 in Bezug auf den Außenumfang der Verpackungsfolie 2 in einem wendelförmigen Bahnabschnitt 24 -nach oben gefahren, wobei die Steigung etwa gleich wie die Höhe des Schrumpffeldes 21 oder aber je nach den Schrumpfeigenschaften der Verpackungsfolie demgegenüber kleiner und in manchen Fällen auch geringfügig größer sein kann. Die optische Abtasteinrichtung 19 ist so justiert, daß, wenn sie das obere Ende der Verpackungsgut-Einheit 3 erfaßt, die mit der Mittelachse des Heizkopfes 7 zusammenfallende Mittelachse des Schrumpffeldes 21 durch Stillsetzen der Hubeinrichtung 13 in einer Höhenlage festgelegt wird, die etwa in Höhe der Oberseite der Verpackungsgut-Einheit 3, vorzugsweise geringfügig darüber liegt; die Höhenlage der entsprechenden, zur Ebene 26 parallelen oberen Ebene 27 kann dabei so sein, daß ihr Abstand annähernd gleich oder kleiner als der Abstand der unteren Begrenzung des Schrumpffeldes 21 von seiner genannten Mittelachse ist. Bei Erreichen dieser Höhenlage geht das Schrumpffeld aus dem wendelförmigen Bahnabschnitt ohne Unterbrechung wiederum in einen zur Mittelachse 10 rechtwinkligen, ringförmig geschlossenen Bahnabschnitt über, der das obere Ende 25 der Schrumpfbahn 22 repräsentiert, wobei es auch in diesem Fall genügt, wenn der Drehtisch 9 nach Erreichen der oberen Endlage durch den Schrumpfheizer 6 annähernd nur noch eine einzige Umdrehung ausführt. Da am Anfang der Schrumpfbahn 22 im wesentlichen ausschließlich nur der Rand 28 zunächst vollständig über den Umfang der Verpackungsgut-Einheit 3 an deren Unterseite 29 untergeschrumpft und dadurch auch im Vergleich zu seiner ursprünglichen Dehnbarkeit im nicht oder nur teilweise geschrumpften Zustand wesentlich versteift, nämlich fertiggeschrumpft ist, und weil dann die Flächenschrumpfung am Außenumfang der Verpackungsfolie 2 nur immer über einem Teilabschnitt des bereits fertig ausgeschrumpften Randes 28 erfolgt, besteht keinerlei Gefahr, daß beim Flächenschrumpfen der Rand 28 wieder über die Unterseite der Verpackungsgut-Einheit 3 hochgezogen werden kann.

## Patentansprüche

1. Vorrichtung (1) zum Schrumpfen von Verpackungsfolien (2) an Verpackungsgut-Einheiten (3), wie palettierten Güterstapeln,
a) bei der die Verpackungsfolie (2) um den Umfang der Einheit (3) in einem unteren Bodenbereich, einem Mantelbereich und einem oberen Deckbereich reicht,
b) mit an einer Säule (12) vorgesehenen Schrumpfheizmitteln, die Mittel zur Erwärmung des Boden-, Mantel- und Deckbereiches umfassen,
c) mit einem Drehtisch (9) zur Drehung der Einheit (3) an den Schrumpfheizmitteln (7) vorbei,
gekennzeichnet durch
d) einen an der Säule (12) im wesentlichen vertikal verfahrbaren Schlitten (14),
d1) der einen ein singuläres, nur einen Teil der Höhe und einen Teil des Umfanges der Verpackungsfolie (2) erfassendes Schrumpffeld (21) beheizenden Schrumpfheizer (7) und
d2) einen die Einheit (3) abtastenden optischen Meßfühler (19) aufweist,
e) und durch eine Steuereinrichtung (20), die von dem Meßfühler (19) beeinflußbar ist und Steuermittel für die Steuerung der Positionierung und Bewegung des Schlittens (14) in Abhängigkeit von der Drehbewegung des Drehtisches (9) enthält, die für die Steuerung dreier aufeinanderfolgender Positionen und Bewegungen ausgebildet sind:
e1) Positionierung des Schlittens (14) in einer anfänglichen Unterschrumpfposition, in der der Schrumpfheizer (7) den unteren Bodenbereich der Einheit (3) bestreicht, und in der der Drehtisch mindestens eine volle Umdrehung ohne Schlittenbewegung ausführt, wobei das Schrumpffeld (21) einen unteren, über die Einheit (3) vorstehenden Teil der Folie (2) in Umfangsrichtung fortschreitend erfasst.
e2) Aufwärtsbewegung des Schlittens (14) bei gleichzeitiger Drehung des Drehtisches (9) längs des Mantelbereiches, wobei das Schrumpffeld (21) die Folie (2) von unten nach oben schrumpfend nach und nach erfasst.
e3) Abfühlen der Oberkante der Einheit mittels des Meßfühlers (19) und Positionierung des Schlittens (14) in einer der Aufwärtsbewegung folgenden Oberschrumpfposition, in der der Schrumpfheizer (7) den Deckbereich für wenigstens eine volle Umdrehung des Drehtisches (9) im wesentlichen ohne Schlittenbewegung bestreicht, wobei das Schrumpffeld (21) einen oberen Teil der Folie (2) in Umfangsrichtung fortschreitend erfasst.

2. Vorrichtung nach Anspruch 1, dadurch gekennzeichnet, daß das Schrumpffeld (21) des Schrumpfheizers (6) - ausgehend von einer vertikalen Mittelachse (10) der Verpackungsfolie (2) - den Umfang der Verpackungsfolie (2) auf einem Bogenwinkel von weniger als 180°, insbesondere von weniger als 90°, vorzugsweise von weniger als 10° erfaßt.

3. Vorrichtung nach einem der vorhergehenden Ansprüche, dadurch gekennzeichnet, daß die Aufwärtsbewegung des Schlittens (14) mit veränderbarer Geschwindigkeit, insbesondere mit nach oben zunehmender Geschwindigkeit steuerbar ist und daß das Schrumpffeld (21) vorzugsweise über die gesamte Schrumpfbahn (22) von im wesentlichen konstanter Feldgröße ist.

4. Vorrichtung nach einem der vorhergehenden Ansprüche, dadurch gekennzeichnet, daß für das Schrumpffeld (21) mindestens ein gesonderter Heizkopf (7) vorgesehen und vorzugsweise abnehmbar gehaltert ist.

5. Vorrichtung nach einem der vorhergehenden Ansprüche, dadurch gekennzeichnet, daß eine die Säule tragende Aufnahme-Konsole (8) in Höhenrichtung feststehend und der Schrumpfheizer (6) mit einer Hubeinrichtung (13) verfahrbar angeordnet ist.

6. Vorrichtung nach einem der vorhergehenden Ansprüche, dadurch gekennzeichnet, daß der Schrumpfheizer (6) quer zum Umfang der Verpackungsfolie (2) verstellbar angeordnet ist, wobei vorzugsweise die Säule (12) in mehrere Säulenhalterungen umsetzbar oder mit einem Querschlitten (15) verfahrbar gelagert ist.

7. Vorrichtung nach einem der vorhergehenden Ansprüche, dadurch gekennzeichnet, daß der Schrumpfheizer (6) in seiner Radiallage gegenüber der vertikalen Mittelachse (10) der Verpackungsfolie (2) mit einer insbesondere unmittelbar den Umfang der Verpackungsgut-Einheit (3) abtastenden Kopiereinrichtung (17) geführt ist.

## Claims

1. Apparatus (1) for shrinking packing films (2) on packing product units (3), such as palletized stacks of goods,
a) in which the packing film (2) extends round the circumference of the unit (3) in a lower bottom area, a circumferential area and a top area,
b) with shrink heaters provided on a column (12) having means for heating the bottom, circumferential and top areas,
c) with a revolving table (9) for rotating the unit (3) past the shrink heaters (7),
characterized by
d) a slide (4) substantially vertically movable on the column (12),
d1) which has a shrink heater (7) heating a single shrinkage area (21) only covering part of the height and part of the circumference of the packing film (2) and
d2) an optical sensor (19) scanning the unit (3),
e) and by a control device (20), which can be influenced by the sensor (19) and which contains control means for controlling the position and movement of the slide (14) as a function of the rotation of the revolving table (9) and which are constructed for the control of three successive positions and movements:
e1) positioning the slide (14) in an initial undershrinkage position, in which the shrink heater (7) covers the lower bottom area of the unit (3) and in which the revolving table performs at least one complete revolution without any slide movement, the shrinkage area (21) progressively covering a lower part of the film (2) projecting over the unit (3) in the circumferential direction,
e2) upward movement of the slide (14) whilst simultaneously rotating the revolving table (9) along the circumferential area and in which the shrinkage area (21) gradually shrinks the film (2) from bottom to top,
e3) sensing the upper edge of the unit by means of the sensor (19) and positioning the slide (14) in an overshrinkage position following the upward movement, in which the shrink heater (7) covers the top area for at least a complete revolution of the revolving table (9) substantially without any slide movement, the shrinkage area (21) progressively covering an upper part of the film (2) in the circumferential direction.

2. Apparatus according to claim 1, characterized in that the shrinkage area (21) of the shrink heater (6), starting from a vertical central axis (10) of the packing film (2), covers the circumference of the packing film (2) over an arc angle of less than 180°, particularly less than 90° and preferably less than 10°.

3. Apparatus according to one of the preceding claims, characterized in that the upward movement of the slide (14) is controllable with variable speed and in particular with upwardly increasing speed and that the shrinkage area (21) is of substantially constant size over the entire shrinkage web (22).

4. Apparatus according to one of the preceding claims, characterized in that for the shrinkage area (21) at least one separate heating head (7) is provided and is preferably mounted in removable manner.

5. Apparatus according to one of the preceding claims, characterized in that a reception stand (8) carrying the column is fixed in the vertical direction and the shrink heater (6) is arranged in moveable manner with a lifting device (13).

6. Apparatus according to one of the preceding claims, characterized in that the shrink heater (6) is adjustably transversely arranged to the circumference of the packing film (2) and preferably the column (12) can be moved in several column mounting supports or is movably mounted with a cross slide (15).

7. Apparatus according to one of the preceding claims, characterized in that the shrink heater (6) is guided in its radial position relative to the vertical central axis (10) of the packing film (2) with a copying device (17) directly scanning the circumference of the packing product unit (3).

## Revendications

1. Dispositif (1) pour la contraction dë films d'emballage (2) sur des unités (3) de produits à emballer telles que des piles de produits palettisées :
a) qui prévoit que le film d'emballage (2), entourant l'unité (3) parvient jusque dans une zone basse située au fond, une zone de gainage et une zone haute de recouvrement,
b) comportant des moyens de chauffage provoquant la contraction prévus sur une colonne (12) qui comprennent des moyens pour le chauffage de la zone de fond, de la zone de gainage et de la zone de recouvrement,
c) comportant un plateau tournant (9) destiné à faire tourner l'unité (3) devant les moyens de chauffage (7) destinés à la contraction,
caractérisé en ce qu'il comprend
d) un chariot (14) mobile sur la colonne (12) dans la direction sensiblement verticale,
d1) qui présente un appareil de chauffage (7) qui chauffe un seul champ de contraction (21) ne recouvrant qu'une partie de la hauteur et une partie du pourtour du film (2) et
d2) un détecteur optique de mesure (19) qui palpe l'unité (3),
e) et caractérisé par un dispositif de commande (20) sur lequel agit le détecteur de mesure (19) et qui contient des moyens de commande du positionnement et du mouvement du chariot (14) en fonction du mouvement de rotation du plateau tournant (9), ces moyens étant conçus pour commander trois positions et mouvements consécutifs :
e1) le positionnement du chariot (14) dans une position initiale de contraction inférieure dans laquelle l'appareil de chauffage (7) balaie la zone basse du fond de l'unité (3) et dans laquelle le plateau tournant effectue au moins une rotation complète sans mouvement du chariot, le champ (21 englobant une partie inférieure faisant saillie sur l'unité (3) du film (2) en avançant dans le sens du pourtour,
e2) le mouvement ascendant du chariot (14) avec rotation simultanée du plateau tournant (9) le long de la zone de gainage, le champ (21) s'étendant progressivement de bas en haut en réalisant la contraction,
e3) le palpage de l'arête supérieure de l'unité au moyen du détecteur (19) et le positionnement du chariot (14) en une position de contraction supérieure consécutive au mouvement ascendant dans laquelle l'appareil de chauffage (7) balaie la zone de recouvrement sur au moins une rotation complète du plateau tournant (9) en l'absence de pratiquement tout mouvement du chariot, le champ (21) s'étendant de manière progressive sur une partie supérieure du film (2) dans le sens du pourtour.

2. Dispositif selon la revendication 1, caractérisé par le fait que le champ de contraction (21) de l'appareil de chauffage (6) s'étend, à partir d'un axe vertical (10) du film d'emballage (2), sur le pourtour dudit film (2) sur un angle inférieur à 180°, en particulier inférieur à 90° et de préférence inférieur à 10°.

3. Dispositif selon l'une des revendications précédentes, caractérisé par le fait que le mouvement ascendant du chariot (14) peut être commandé à une vitesse variable, en particulier avec une vitesse allant en s'accélérant, et que le champ de contraction (21) est de grandeur sensiblement constante, de préférence sur la totalité de la nappe à contracter (22).

4. Dispositif selon l'une des revendications précédentes, caractérisé par le fait que pour le champ de contraction (21) est prévue au moins une tête chauffante distincte (7) qui est, de préférence, montée de manière amovible.

5. Dispositif selon l'une des revendications précédentes, caractérisé par le fait qu'une console réceptacle (8) supportant la colonne est disposée de manière fixe dans le sens de la hauteur et que l'appareil de chauffage (6) est mobile au moyen d'un dispositif de levage (13).

6. Dispositif selon l'une des revendications précédentes, caractérisé par le fait que l'appareil de chauffage (6) est disposé de manière réglable transversalement au pourtour du film d'emballage (2), la colonne (12) pouvant être de préférence transférée dans plusieurs supports ou pouvant être déplacée au moyen d'un chariot transversal (15).

7. Dispositif selon l'une des revendications précédentes, caractérisé par le fait que l'appareil de chauffage (6) est guidé dans sa position radiale, par rapport à l'axe vertical (10) du film (2) au moyen d'un dispositif de copiage (17) en particulier un dispositif palpant directement le pourtour de l'unité des produits d'emballage (3).
